# EUROPÄISCHE PATENTSCHRIFT

(11) **EP 1 889 985 B1**
(45) Veröffentlichungstag und Bekanntmachung des Hinweises auf die Patenterteilung: **10.11.2010**
(21) Anmeldenummer: 07015246.7
(22) Anmeldetag: 03.08.2007
(51) Int. Cl.: E04G 13/02

(54) **Schalung und Verfahren zur Herstellung von Betonrundsäulen**
Formwork and method for manufacturing concrete round columns
Coffrage et procédé de fabrication de colonnes rondes en béton

(30) Priorität: 11.08.2006 DE 102006037677
(43) Veröffentlichungstag der Anmeldung: 20.02.2008
(73) Patentinhaber: Knauer, Oswald, 91058 Erlangen (DE)
(72) Erfinder: Knauer, Oswald, 91058 Erlangen (DE)

(56) Entgegenhaltungen:
- DE-A1- 19 615 062
- DE-U1-202005 009 924
- GB-A- 938 939
- JP-U- 50 027 150
- US-A- 1 593 610

## Beschreibung

Die Erfindung bezieht sich auf eine wieder verwendbare Schalung mit einem Verschlusssystem zur Herstellung von Betonrundsäulen zylindrischer oder konischer Form.

### Stand der Technik

Die Herstellung von Betonrundsäulen erfolgte in der Vergangenheit mit großem Aufwand unter Verwendung von Holzschalungen. Dabei bestand der Mantel aus einer Vielzahl von Holzlatten, die mit kreisrunden Kränzen zu einem Rohr zusammengehalten wurden. Durch die senkrechten Stöße zwischen den einzelnen Holzlatten hatte die ausgeschalte Säule eine unregelmäßige Oberfläche mit unvermeidlichen Betonauswaschungen. Um eine glatte Oberfläche zu erreichen, mussten derart gegossene Säulen nachträglich verputzt oder verkleidet werden. Heute werden zumeist Stahlschalungen verwendet, die aus halbrunden Schalungselementen zu einem Mantel zusammengesetzt werden. Um die erforderliche Höhe zu erreichen, werden bei größeren Höhen die Elemente senkrecht aufeinander montiert. Diese Schalungen haben ein relativ hohes Gewicht und können nur mit Hilfe eines Kranes aufgestellt werden. Neben den waagrechten Stößen sind zwei senkrechte Stöße vorhanden. Die Schalungselemente sind nur für jeweils einen bestimmten Säulendurchmesser verwendbar, wodurch der Materialaufwand bei der Herstellung einer Serie aus verschieden dicken Säulen erheblich vergrößert wird. Zu den Nachteilen zählen auch die entstehenden höheren Transport- und Lagerkosten, sowie der relativ hohe Anschaffungspreis.

Eine weitere, heute sehr verbreitete Möglichkeit, Rundsäulen herzustellen, sind so genannte "Pappschalungen". Die Rohre sind relativ leicht und können deshalb von Hand aus transportiert werden. Es handelt sich dabei um eine Einwegschalung, deren Verwendung bei geringen Stückzahlen durchaus sinnvoll und wirtschaftlich ist. Bei größeren Stückzahlen und vor allem bei großen Durchmessern ist der Einsatz dieser Einwegschalungen jedoch eine sehr kostspielige Bauleistung. Dazu kommen die aufgrund der sperrigen Ausmaße hohen Transport- und Lagerkosten und nicht zuletzt, nach der Zerkleinerung der Rohre, die Entsorgung der aufgeschnittenen Schalungen als Sondermüll.

DE 20 2005 009924 U1 beschreibt eine Säulenschalung mit dem Merkmalen des Oberbegriffs des Anspruchs 1.

In der GB 938 939 A wird eine hohle Struktur mit einem Verschluss beschrieben, wobei eine flache Metallplatte mit einem Paar sich gegenüberliegender Unterschneidungflansche versehen ist und diese durch unterschnittene Führungselemente gehalten werden.

### Gegenstand der Erfindung

Die erfindungsgemäße Schalung besteht aus einem Mantel 1 und einem mehrteiligen Verschluss 2, wobei Mantel 1 und Verschluss 2 zwei von einander getrennte Bauteile sind. Die Funktionalität des Verschlusses ergibt sich jedoch erst durch die bauliche Ausgestaltung des Mantels 1, wobei der Verschluss 2 unabhängig vom Manteldurchmesser einsetzbar ist.

Somit werden für unterschiedliche Säulendurchmesser verschiedene Mäntel 1 benötigt. Als Verschluss 2 kann jedoch jeweils das identische Bauteil verwendet werden.

Der Mantel 1 besteht aus einem zur Rohrform gebogenen Feinblech einer Materialstärke von vorzugsweise 1 mm, dessen parallel zur Achsrichtung des gebildeten Rohres verlaufende Stöße 11 über eine Falzbreite von vorzugsweise 15 mm und längsseitig unter einem Winkel von vorzugsweise 135° abgewinkelt und je nach Durchmesser rund gewalzt sind.

Der Querschnitt eines so ausgebildeten Mantels 1 ist in Fig. 4 erkennbar. Es werden also nach dem Umfalzen der ursprünglichen Stöße die dabei entstehenden Kanten 10 zu den tatsächlichen Stößen 11 des Mantels 1.

Der mehrteilige Verschluss dient dazu, diese abgewinkelten Falze 3 des Mantels 1 mit einander zu einem starren und dichten Rohr, lösbar zu verbinden.

Zu diesem Zweck wird über die in ihren Kanten 10 aneinander liegenden Falze 3 die gemeinsame Klammer 5 im losen Zustand gesteckt. Dies kann von der Seite oder von oben her erfolgen. Dann wird die lose Klammer 5 mittels der seitlichen Fixierschrauben 7 zusammengepresst, so dass sich die Kanten 10 des Mantels 1 gegeneinander pressen. Der Keil 6 wird nun längsseitig in den vorgesehenen Zwischenraum geschoben und mit den Feststellschrauben 9 gegen die beidseitigen Falze 3 gepresst. Dadurch entsteht eine formschlüssige und unter hohen Belastungen absolut dichte Verbindung. Der eingeschobene Keil wird zusätzlich gegenüber dem Mantel 1 bzw. gegenüber den Falzen 9 fixiert. Um dabei eine bündige Innenfläche des Mantels 1 im Bereich der Kanten 10 zu erhalten, ist das Verbindungsteil 13 der Klammer 5 im zusammen geschraubten Zustand gegenseitig plan ausgebildet, so dass die Innenfläche des Mantels 1 bündig verläuft. Dadurch wird eine formschlüssige und gepresst anliegende Verbindung des Mantels 1 erreicht und die Falze 3 gegeneinander abgedichtet.

In Längsrichtung eines Mantels 1 kann eine solche vorab beschriebene Verschlusseinheit über die gesamte Länge des Mantels 1 reichen. Vorzugsweise werden aus Gründen der Handlichkeit jedoch mehrere kürzere Verschlusseinheiten hintereinander aufgeschoben. Um dabei in Längsrichtung zwischen den einzelnen Klammern 5 eine starre Verbindung herzustellen, greift der Keil 6 in die vorherigen oder nachfolgenden anliegenden Klammern 5 ein, so dass immer die längsseitigen Enden der Keile 6 von einer Klammer 5 abgedeckt sind.

Dieses erfindungsgemäße System aus Schalungsmantel 1 und Verschluss 2 kann auf beliebige Höhen verlängert werden, Bei einer Schalungsverlängerung wird am Stoss 11, wo sich der untere Mantel 1 und der Mantel 1' der Verlängerung berühren, ein runder Blechstreifen 12, der ringsum den unteren Mantel 1 sowie den oberen Mantel 1' umschließt, und an dessen beiden Enden Sockel 16 befestigt sind, welche an den beiden Schenkeln 8 angeschraubt sind und den Blechstreifen 12 auf Spannung bringen.

Um der Schalung beim Aufstellen einen sicheren Stand zu garantieren, wird in einer entsprechenden Höhe an der Klammer 5 eine Stützenbefestigung 14 angeschraubt, wo in den vorgesehenen Löchern 15 die beiden schrägen Stützen angeschraubt sind.

Der Aufbau der Schalung kann auf verschiedene Arten erfolgen: Beim Aufbau der Schalung, auf eine bereits stehende Armierung, wird der Mantel 1 seitlich um die Armierung herum geschoben und der Verschluss 2 oder die Aneinanderreihung von mehreren Verschlüssen von der Seite her auf den Mantel 1 montiert. Alternativ kann auch die komplette Schalung mit Verschluss 2 im liegenden Zustand montiert werden und dann von oben mittels Kran über eine vorhandene Armierung gestülpt werden.

Beim Ausschalen werden die Fixierschrauben 7 sowie die Feststellschrauben 9 an der Klammer 5 gelockert, so dass der Keil 6 herausgezogen und die Klammer 5 seitlich weggenommen werden kann. Der Mantel ist damit frei und kann von der fertigen Säule seitlich abgenommen werden.

Ein besonderer Vorteil der Schalung gegenüber anderen Systemen ist, dass mit der Anwendung dieses Systems aus Mantel 1 und mehrteiligem Verschluss 2, alle gängigen Durchmesser und Höhen von Schalungsmänteln mit ein und demselben Verschluss 2 ausgeführt werden können. Dabei ist die Fertigung des Mantels 1 ohne großen Aufwand möglich, da lediglich ein rechteckiges Feinblech zugeschnitten werden muss, das auf den vorgesehenen Durchmesser rund gewalzt und auf den Längsseiten mit geeigneten Falzen 3 versehen wird.

Ein weiterer Vorteil, der mit diesem Schalungssystem realisierbar ist, liegt darin, dass damit nicht nur zylindrische, sondern auch konische Säulen nach demselben Prinzip hergestellt werden können. Lediglich die Grundfläche des zu einem Mantel 1 rund zuwalzenden Feinbleches muss dafür zugeschnitten werden.

Der generelle Vorteil dieser Schalung ist die oftmalige wieder Verwendbarkeit, das relativ geringe Gewicht und die einfache Montage. Beim Transport und bei der Lagerung können die Mantelbleche aufgrund ihrer Flexibilität auf engstem Raum ineinander geschoben werden und nehmen deshalb wenig Platz ein.

Der Verschluss 2 kann, neben der Verbindung von Feinblechen für Rundschalungen, auch für Hohlkörper jeglicher Art, sowie für Verbindungen von Blechen in einer Ebene Verwendung finden.

Hierzu zeigt
- Fig. 1 :: einen Querschnitt des Verschlusses 2 mit allen Einzelteilen
- Fig. 2 :: den Querschnitt der Klammer 5 im geöffneten Zustand
- Fig. 3 :: den Querschnitt des Keiles 6
- Fig. 4 :: den Querschnitt des Mantels 1 und der Falze 3
- Fig. 5 :: den Querschnitt des Mantels 1 mit Verschluss 2 des Blechstrei- fens 12 mit den beiden Sockeln 16
- Fig. 6 :: den Querschnitt des Blechstreifens 12 im Bereich des Sockels (16)
- Fig. 7 :: die Längsansicht der Stützenbefestigung 14 mit dazu gehörigem Schnitt A - B
- Fig. 8 :: die perspektivische Darstellung des unteren Mantels 1 und dem Mantel 1' mit dem Blechstreifen 12 im geöffneten Zustand so- wie den Befestigungslaschen 17

### Bezugszeichenliste:

- 1 :: Mantel
- 1' :: Mantel der Verlängerung
- 2 :: Verschluss
- 3 :: Falze
- 4 :: Gewindebohrungen
- 5 :: Klammer
- 6 :: Keil
- 7 :: Fixierschrauben
- 8 :: Schenkel der Klammer
- 9 :: Feststellschrauben
- 10 :: Kanten
- 11 :: Stoss
- 12 :: Blechstreifen
- 13 :: Verbindungsteil
- 14 :: Stützenbefestigung
- 15 :: Schraubenlöcher
- 16 :: Sockel
- 17 :: Befestigungslaschen

## Patentansprüche

1. Säulenschalung, bestehend aus einem Mantel (1) und einem mehrteiligen Verschluss (2), wobei
der Mantel eine geradlinig und im wesentlichen senkrecht verlaufende durchgehende Öffnung aufweist **dadurch gekennzeichnet, dass** die Kanten (10) der Öffnung eine nach außen unter annähernd 135° abgewinkelte Falze (3) aufweisen und
der Verschluss (2) folgende Einzelteile umfasst:
- eine mehrteilige, dreiseitige Klammer (5), mit Schenkeln, Verbindungsteil, Fixierschrauben und Feststellschrauben, wobei die beweglichen Schenkel (8) der klammer im Querschnitt symmetrisch innenseitig unter 45 ° zulaufen, außen abgeflacht und an deren oberem, waagrechten dazwischen liegendem Verbindungsteil (13) Gewindebohrungen (4) für die Fixierschrauben (7), welche die mehrteilige Klammer (5) fest miteinander verbinden, und Feststellschrauben (9) angeordnet sind, wobei die geöffnete Klammer (5) und somit deren beide Schenkel (8) durch die Fixierschrauben (7) zusammen gedrückt werden, so dass sich die beiden Kanten (10) des Mantels (1) gegenseitig berühren, und
- einen im Querschnitt dreiseitig gleichschenkeligen Keil (6) dessen Winkel dem der beiden Falzaußenkanten entspricht und der von den Feststellschrauben (9) an die beiden Falze (3) des Mantels (1) angepresst wird.

2. Säulenschalung nach Anspruch 1, **dadurch gekennzeichnet, dass** die Schenkel (8) und Falze (3) im Querschnitt symmetrisch zur Mittelsenkrechten einen Winkel von annähernd 45° aufweisen und der Keil (6) an seiner den Kanten (10) zugewandten Spitze einen Winkel von 90° aufweist.

3. Säulenschalung nach Anspruch 1 oder 2, **dadurch gekennzeichnet,**
**dass** mehrere Mäntel (1) übereinanderliegend miteinander verbunden sind,
wobei sich der untere Mantel (1) und der Mantel (1') der Verlängerung am Stoss (11) berühren, und ein runder Blechstreifen (12) vorgesehen ist, der mit den Fixierschrauben (7) befestigt ist und beide Mäntel umschließt und an dessen beiden Enden Sockel (16) befestigt sind, welche an den Schenkeln (8) angeschraubt sind und den Blechstreifen (12) auf Spannung bringen.

4. Säulenschalung nach einem der Ansprüche 1 bis 3, **dadurch gekennzeichnet, dass** der Keil (6) in die in der Säklenlängsrichtung vorherigen oder nachfolgenden, anliegenden Klammern (5) greift.

5. Säulenschalungen nach einem der Ansprüche 1 bis 4, **dadurch gekennzeichnet, dass** die Grundfläche des Mantels (1) so von einer Rechteckform abweicht, dass der geschlossene Mantel (1) konische Form aufweist.

6. Verfahren zum Verschließen einer Säulenschalung nach Anspruch 1, **dadurch gekennzeichnet, dass** mehrere Verschlüsse (2) aneinander gereiht werden, wobei der Keil (6) an den Verbindungsstellen von einer Klammer (5) überdeckt wird.

7. Säulenschalung nach einem der Ansprüche 1 bis 3, **dadurch gekennzeichnet, dass** an der Klammer (5) eine Stützbefestigung (14) angeschraubt ist, die zur Aufnahme der Stützen mit Löchern (15) versehen ist.

8. Säulenschalung nach einem der Ansprüche 1 bis 3, **dadurch gekennzeichnet, dass** am unteren Mantel (1) Befestigungslaschen (17) mit Schraublöchern (15) für die Bodenbefestigung angeordnet sind.

## Claims

1. Column formwork comprising a casing (1) and a multipart closure (2), wherein the casing has a continuous aperture which is straight-lined and essentially vertical, **characterized in that** the edges (10) of the aperture comprise rebates (3) which are bent outwardly by approximately 135°, and the closure (2) comprises the following parts:
- a multipart, three-lateral clip (5) with legs, connecting part, fixing screws and locking screws (9), wherein the movable legs (8) of the clip approach each other symmetrically inside the clip in a cross section under 45°, are flattened on an outer side and have threaded bores (4) for the fixing screws (7) at there upper horizontal connecting part (13) located between them, wherein the opened clip (5) and thus its two legs (8) are pressed together by the fixing screws (7) so that the two edges (10) of the casing (1) abut each other and
- a wedge (6) being triangular equal-sided in a cross section, wherein the angle of the wedge corresponds to the angle of the two outer edges of the rebates and the wedge is pressed to the two rebates (3) of the casing (1) by the locking screws (9).

2. Column formwork according to claim 1, **characterized in that** the legs (8) and rebates (3) have an angle of approximately 45° in a cross section symmetrical to the perpendicular bisector of the side and **in that** the wedge (6) has an angle of 90° at its tip directed to the edges (10).

3. Column formwork according to claim 1 or 2, **characterized in that** a plurality of casings (1) are connected on top of each other, wherein the lower casing (1) and the casing (1') of the extension abut at the joint (11), and that a round metal strip (12) is provided, which is fixed by the fixing screws (7) and surrounds both casings and at which both ends bases (16) are fixed, which are screwed to the legs and apply tension to the metal strip (12).

4. Column formwork according to one of claims 1 to 3, **characterized in that** the wedge (6) reaches into the previous or subsequent attached clips (5).

5. Column formworks according to one of claims 1 to 4, **characterized in that** the surface area of the casing (1) deviates from a rectangluar form so that the closed casing (1) has a conical shape.

6. Method for locking a column formwork according to claim 1, **characterized in that** a plurality of closures (2) are stringed together, wherein the wedge (6) is covered at the junctions by a clip (5).

7. Column formwork according to one of claims 1 to 3, **characterized in that** a support attachment (14) comprising holes (15) for recepting the supports is screwed at the clip (5).

8. Column formwork according to one of claims 1 to 3, **characterized in that** mounting straps (17) with screw holes (15) for the soil attachment are arranged at the lower casing (1).

## Revendications

1. Coffrage de colonne comportant une gaine (1) et une fermeture pluripartite (2), la gaine (1) comportant une ouverture continue qui est rectiligne et essentiellement verticale, **caractérisé en ce que** les bords (10) de l'ouverture comportent des feuillures (3) qui sont pliées vers l'extérieur par un angle de 135°, et la fermeture (2) comporte les pièces suivantes:
- un clip pluripartite et trilatéral (5) avec des côtés, une pièce d'assemblage, des vis de fixation et des vis de blocage (9), les côtés mobiles (8) de clip se rapprochent symétriquement à l'intérieur sous 45° dans une section transversale, sont aplaties d'un côté externe et ont des trous taraudes (4) pour les vis de fixation (7) qui attachent le clip pluripartite et vis de blocage (9) à la pièce d'assemblage (13) supérieure horizontale intermediaire, le clip ouverte (5) et par conséquent ses deux côtés (8) sont serrée par les vis de fixation (7) en sorte que les deux bords (10) de la gaine (1) s'aboutent, et
- une cale (6) étant trilatérale et isocèle dans une section transversale, l'angle de la cale correspond à l'angle des deux bords externes des feuillures, et serrée aux les deux feuillures (3) de la gaine (1) par les vis de blocage (9).

2. Coffrage de colonne selon la revendication 1, **caractérisé en ce que** les côtés (8) et les feuillures (3) ont un angle du 45° approximativement dans une section transversale symétrique par la médiatrice et **en ce que** la cale (6) a un angle du 90° à son bout dirigé vers les bords (10).

3. Coffrage de colonne selon la revendication 1 ou 2, **caractérisé en ce que** une pluralité des gaines (1) sont reliés sur l'un l'autre, la gaine inférieure (1) et la gaine (1') de la prolongation aboutent au joint (11), et **en ce que** une bande ronde en métal (12) est prevue, qui est fixée par les vis de fixation (7) et entoure les deux gaines et à ce qui les deux bases des soubassements (16) sont fixes, qui sont vissé aux les côtés (8) et qui appliquent la tension à la bande en métal (12).

4. Coffrage de colonne selon une des revendications 1 à 3, **caractérisé en ce que** la cale (6) atteint dans les clips (5) jointes précédentes ou suivantes (5) dans une direction longitudinale de la colonne.

5. Coffrages de colonne selon une des revendications 1 à 4, **caractérisé en ce que** la superficie de la gaine (1) dévie d'une forme rectangulaire de sorte que la gaine fermée (1) ait une forme conique.

6. Méthode pour fermer un coffrage de colonne selon la revendication 1, **caractérisée en ce qu'**une pluralité de fermetures (2) que sont alignée, la cale (6) est couverte aux jonctions par un clip (5).

7. Coffrage de colonne selon une des revendications 1 à 3, **caractérisé en ce que** un attachement (14) de soutien comportant des trous (15) pour recevoir les soutien est vissé a le clip (5) .

8. Coffrage de colonne selon une des revendications 1 à 3, **caractérisé en ce que** des eclisses des fixation (17) avec des trous de vis (15) pour la fixation au sol sont arrangés à la gaine inférieure (1).
